# EUROPÄISCHE PATENTSCHRIFT

(11) **EP 0 058 751 B1**
(45) Veröffentlichungstag und Bekanntmachung des Hinweises auf die Patenterteilung: **11.04.1984**
(21) Anmeldenummer: 81108390.6
(22) Anmeldetag: 16.10.1981
(51) Int. Cl.: C11D 3/43, C11D 3/30

(54) **Verwendung von N-oxalkylierten Derivaten des Anilins als polymerlösende Komponente in Fussbodenreinigungsmitteln**
Use of N-oxyalkylated derivatives of aniline as polymer dissolving components in floor cleaning compositions
Utilisation de dérivés N-oxyalkylés de l'aniline comme composants dissolvant les polymères dans des compositions détergentes pour planchers

(30) Priorität: 21.02.1981 DE 3106491
(43) Veröffentlichungstag der Anmeldung: 01.09.1982
(73) Patentinhaber: CHEMISCHE WERKE HÜLS AG, D-45764 Marl (DE)
(72) Erfinder: Beck, Rudolf, D-4370 Marl (DE); Scholz-Weigl, Sigrid, Dr., D-4370 Marl (DE)

## Beschreibung

Für die Lösung der Polymeren in Fußbodenreinigungsmitteln (Fußbodenselbstglanzwachsentfernung) wird hauptsächlich N-Phenyldiethanolamin (hergestellt durch Anlagerung von 2 Molen Ethylenoxid an Anilin ohne Kontaktzugabe) eingesetzt (W. E. Draper, L. P. Johnson, Soap & Chemical Specialties Januar 1971, Page 38 bis 44, 74 und 75). Dieses Produkt hat den Nachteil, daß es sich selbst und auch die zu reinigenden Oberflächen, wie Stein, Holz, Kunststoffe und lackierte Oberflächen, nach einer gewissen Zeit blau verfärbt. Diese Blaufärbung ist unangenehm, weil dadurch die ursprüngliche Farbe blaustichig wird. Bedingt durch die Reinigung ist diese Blaufärbung nicht einheitlich, sondern führt zu mehr oder weniger starken Einfärbungen. Spritztropfen, die nicht entfernt werden, ergeben tiefblaue Farbpunkte. Diese Blauverfärbungen lassen sich nur sehr schlecht oder gar nicht mehr entfernen.

Es wurde nun gefunden, daß diese störenden Blaufärbungen nicht auftreten bei Verwendung von N-oxalkylierten Derivaten des Anilins der allgemeinen Formel in der R₁ und R₂ Wasserstoff oder die NH₂-Gruppe oder niedere Alkylgruppen mit 1 bis 4 C-Atomen bedeuten, jedoch nicht gleich sein müssen, R₃ für Wasserstoff oder eine niedere Alkylgruppe mit 1 bis 4 C-Atomen, R₄ für Wasserstoff oder die Methylgruppe und n für Werte von 1,0 bis 5,0 steht, als polymerlösende Komponente in Fußbodenreinigungsmitteln.

Bevorzugt eingesetzt werden Verbindungen der allgemeinen Formel in der n einen Wert von 1 bis 5, insbesondere von 1 bis 3, annimmt.

Es lassen sich erfindungsgemäß somit beispielsweise folgende N-oxalkylierte Derivate des Anilins als polymerlösende Komponente in Fußbodenreinigungsmitteln einsetzen : Umsetzungsprodukte von o-Toluidin, p-Toluidin, p-Phenylendiamin, N-Methylanilin mit der entsprechenden Molzahl Ethylenoxid und/oder Propylenoxid, vorzugsweise Umsetzungsprodukte von Anilin mit der entsprechenden Molzahl Ethylenoxid und/oder Propylenoxid.

Die betreffenden N-oxalkylierten Anilinderivate lassen sich herstellen durch Anlagerung der entsprechenden Molzahl Ethylenoxid und/oder Propylenoxid an Anilin sowie substituierte aromatische Amine in Gegenwart von alkalischen Katalysatoren. Als alkalische Katalysatoren lassen sich verwenden : Na-methylat, Na-ethylat, Na-n-propylat, Natriumhydroxid, Kaliumhydroxid, Kaliummethylat und Natriumphenolat.

### Herstellung von N-(ß-hydroxi-oxethyl-) anilin

Unter Stickstoffatmosphäre wurden an 465 g (5 Mole) Anilin im Autoklaven bei ca. 140 °C und 3 bar in Gegenwart von 2,3 g Na-Methylat 440 g (10 Mole) Ethylenoxid angelagert. Nach beendeter Reaktion wurde eine halbe Stunde mit Stickstoff gespült und das angefallene Reaktionsprodukt ohne weitere Aufarbeitung eingesetzt.

Als Ausgangsstoffe für die Anlagerung von Ethylenoxid und/oder Propylenoxid können folgende Anilin-Derivate herangezogen werden : o-Toluidin, p-Toluidin, p-Phenylendiamin, N-Methylanilin.

Der wichtigste Effekt der erfindungsgemäß zu verwendenden Produkte besteht darin, daß sie die störende Blaufärbung des Mittels des Standes der Technik nicht zeigen. Ferner haben sie zum Teil eine deutlich verbesserte lösende Wirkung auf die in Fußbodenselbstglanzwachsen eingezetzten Polymeren.

Einige der erfindungsgemäßen Produkte wurden in nachfolgender Rezeptur eines Fußbodenreinigungsmittels eingearbeitet und für Reinigungsversuche verwendet :
2,5 % n-Dodecylbenzolsulfonat-Na-Salz
3,0 % Fettsäuretriethanolaminsalz
2,0 % Fettsäureamidpolyglykolether
2,0 % Butyldiglykol
3,Q % Triethanolamin
3,0 % Ethylendiamintetraacetat
5,0% N-oxethyliertes Anilin

Rest zu 100% Trinkwasser

Zur Reinigung wurden PVC-Platten, die mit handelsüblichen Fußbodenpflegemitteln (Glänzer, emsal, eingetragene Warenzeichen) vorbehandelt waren, verwendet. Die Pflegemittel wurden zur besseren Auswertung der Reinigungsversuche mit einem dunklen Farbton (R 28032 ex. conc. Fa. BASF) eingefärbt.

Zur Reinigung wurde das Scheuergerät nach Gardner benutzt. Die Reinigungswirkung wurde mit dem Filterfarbmeßgerät RFC 3 der Fa. Zeiss festgestellt.

Ergebnisse:
Reinigungswirkung in Prozent Aufhellung

In der Abbildung 1 wird die Reinigungswirkung verschiedener N-oxalkylierter Anilin-Derivate im Vergleich zum N-Phenyldiethanolamin dargestellt.

Dabei zeigt sich, daß die erfindungsgemäß einzusetzenden Produkte mit 1 bis 2 Mol EO deutlich bessere Reinigungsergebnisse ergeben als der Stand der Technik. Höher oxethylierte Produkte sind weniger gut.

Es muß jedoch darauf hingewiesen werden, daß unter praxisnahen Gebrauchsbedingungen auch nach mehreren Wochen keine unerwünschte Blaufärbung festgestellt wurde.

### Rezepturbeispiele für Fußbodenreinigungsmittel

Die Fußbodenreinigungsmittel, in welchen das erfindungsgemäß zu verwendende Mittel eingesetzt wird, bestehen i. a. aus einem anionischen und/oder nichtionischen Tensid und gegebenenfalls einer anorganischen basischen Verbindung.

## Patentansprüche

1. Verwendung von N-oxalkylierten Derivaten des Anilins als polymerlösende Komponente in Fußbodenreinigungsmitteln, dadurch gekennzeichnet, daß Derivate der allgemeinen Formel in der R₁ und R₂ Wasserstoff, die NH₂-Gruppe oder niedere Alkylgruppen mit 1 bis 4 C-Atomen bedeuten, jedoch nicht gleich sein müssen ; R₃ für Wasserstoff oder niedere Alkylgruppen mit 1 bis 4 C-Atomen, R₄ für Wasserstoff oder die Methylgruppe und n für Werte von 1,0 bis 5,0 steht, verwendet werden.

2. Verwendung nach Anspruch 1, dadurch gekennzeichnet, daß Derivate des Anilins mit der allgemeinen Formel in der n einen Wert von 1 bis 5 annimmt, verwendet werden.

3. Verwendung nach Anspruch 1 oder 2, dadurch gekennzeichnet, daß Derivate des Anilins mit der allgemeinen Formel in der n einen Wert von 1 bis 3 annimmt, verwendet werden.

## Claims

1. The use of an N-oxyalkylated derivative of an aniline as a polymer solvent component in a floor cleaning composition, characterised in that a derivative of the general formula where R₁ and R₂ are hydrogen, NH₂ or lower alkyl of 1 to 4 carbon atoms but are not identical with one another, R₃ is hydrogen or lower alkyl of 1 to 4 carbon atoms, R₄ is hydrogen or methyl and n is from 1.0 to 5.0, is used.

2. A use according to claim 1, characterised in that an aniline derivative of the general formula where n is from 1 to 5, is used.

3. A use according to claim 1 or 2, characterised in that an aniline derivative of the general formula where n is from 1 to 3, is used.

## Revendications

1. L'utilisation de dérivés N-oxalkylés de l'aniline en tant que composants dissolvant les polymères dans des détergents pour planchers, caractérisée par le fait qu'on utilise des dérivés de la formule générale : dans laquelle R₁ et R₂ représentent de l'hydrogène, le groupe NH₂ ou des groupes alkyle inférieurs comportant de 1 à 4 atomes de carbone, mais ne doivent pas être identiques, R₃ représente de l'hydrogène ou des groupes alkyle inférieurs comportant de 1 à 4 atomes de carbone, R₄ représente de l'hydrogène où le groupe méthyle, et n a une valeur de 1,0 à 5,0.

2. L'utilisation selon la revendication 1, caractérisée par le fait qu'on utilise des dérivés de l'aniline répondant à la formule générale dans laquelle n prend une valeur de 1 à 5.

3. L'utilisation selon la revendication 1 ou 2, caractérisée par le fait qu'on utilise des dérivés de l'aniline de la formule générale dans laquelle n prend une valeur de 1 à 3.
